# EUROPÄISCHE PATENTSCHRIFT

(11) **EP 2 414 272 B1**
(45) Veröffentlichungstag und Bekanntmachung des Hinweises auf die Patenterteilung: **16.09.2015**
(21) Anmeldenummer: 10709433.6
(22) Anmeldetag: 17.03.2010
(51) Int. Cl.: B67C 3/22

(54) **VERFAHREN ZUM FÜLLEN VON FLASCHEN ODER DERGLEICHEN BEHÄLTERN SOWIE FÜLLMASCHINE**
METHOD FOR FILLING BOTTLES OR SIMILAR CONTAINERS AND FILLING MACHINE
PROCÉDÉ POUR REMPLIR DES BOUTEILLES OU DES CONTENANTS ANALOGUES, ET MACHINE DE REMPLISSAGE CORRESPONDANTE

(30) Priorität: 30.03.2009 DE 102009014857
(43) Veröffentlichungstag der Anmeldung: 08.02.2012
(73) Patentinhaber: KHS GmbH, 44143 Dortmund (DE)
(72) Erfinder: CLÜSSERATH, Ludwig, 55543 Bad Kreuznach (DE)
(86) Internationale Anmeldenummer: PCT/EP2010/001678
(87) Internationale Veröffentlichungsnummer: WO 2010/112141

(56) Entgegenhaltungen:
- EP-A1- 1 977 807
- DE-A1- 3 147 667
- JP-A- 63 252 509
- US-A- 5 038 548

## Beschreibung

Die Erfindung bezieht sich auf ein Verfahren nach Patentanspruch 1 sowie auf eine Füllmaschine gemäß dems Oberbegriff des Patentanspruchs 5.

Verfahren zum Füllen von Flaschen oder anderen Behältern sind in verschiedenen Ausführungen bekannt. Nachteilig ist vielfach, dass es während des Füllens (Füllphase) oder aber nach Beendigung des Füllens zu einem Aufschäumen des Füllgutes im Behälter kommt und das Füllgut hierbei durch Überschäumen aus dem Behälter austritt, was u.a. zu Füllgutverlusten sowie Verschmutzungen des jeweiligen Behälters, aber auch der Füllmaschine führt. Dieses unerwünschte Aufschäumen hat unterschiedliche Ursachen. So kommt es bei vielen Füllverfahren während des Füllens unweigerlich dazu, dass das Füllgut mehr oder weniger turbulent auf den Boden des zu füllenden Behälters oder aber auf bereits in den Behälter eingebrachtes Füllgut auftrifft, wobei Anteile des im Inneren des Behälters befindlichen gas- oder dampfförmigen Mediums als Mikrobläschen in das Füllgut eingetragen oder eingeschlagen werden, insbesondere auch Anteile eines beispielsweise beim Druckfüllen für das Vorspannen des jeweiligen Behälters verwendeten Vorspann- oder Inertgases. Beim Druckfüllen kommt es dann spätestens beim Entlasten des Behälters auf einen niedrigeren Druck sowie auch beim Abziehen des Behälters vom Füllelement zu einem Aufschäumen des Füllgutes. Unabhängig hiervon sowie gegebenenfalls auch zusätzlich hierzu ist die unerwünschte Schaumbildung auch durch die Art des jeweiligen Füllgutes bedingt. Beispielsweise bei einem CO2-haltigen Füllgut, welches unter Druck in die Behälter eingebracht wird, ist vielfach eine unerwünschte Schaumbildung nach Beendigung des Füllens und bei der Entlastung der gefüllten Behälter auf Atmosphärendruck durch im Füllgut gebundenes oder aber auch nicht gebundenes und bei der Entlastung austretendes CO2-Gas verursacht, und zwar insbesondere dann, wenn zur Erhöhung der Leistung einer Füllmaschine (Anzahl der gefüllten Behälter je Zeiteinheit) nach Beendigung des Füllens eine übermäßig lange Beruhigungs- und Entlastungsphase nicht erwünscht ist.

Auch belm Füllen von Behältern unter Normaldruck oder In einem Freistrahl-Füllverfahren, bei dem die Behälter mit ihrer Behälteröffnung vom Füllelement beabstandet sind und das Füllgut somit im freien Strahl den Behältern zufließt (beispielsweise beim Abfüllen von stillen Getränken oder Saftgetränken), kommt es vielfach bedingt durch die Eigenschaft des Füllgutes, beispielsweise durch Fruchtfleisch oder Fruchtfasern und/oder durch an diesen anhaftenden Gasblasen, die in das Füllgut eingetragen werden, zu einer unerwünschten Schaumbildung.

Vorschläge zur Vermeidung der durch Blasen- oder Schaumbildung entstehenden Nachteile wurden bereits unterbreitet.

So stellt beispielsweise die US 5,038,548, eine Vorrichtung zur Befüllung von Behältern in Linearbauwelse mit einer Vorrichtung zur Verminderung der Blasenbildung gemäß dem Oberbegriff des Anspruchs 5, vor. Dabei sieht diese Schrift im Detail vor, dass sich die Vorrichtung zur Einwirkung auf den Füllgutspiegel oder den Schaum seitlich neben der Abgabeöffnung für das Füllgut befindet, was eine sehr große Öffnung des zu befüllenden Behältnisses erfordert. Da sich die US 5,038,548, ausschließlich mit der Befüllung von offenen, noch unverschlossenen Kartonverpackungen befasst, ist dieses Erfordernis erfüllt, die Anwendungsmöglichkeiten der vorgeschlagenen Vorrichtung sind Jedoch auf derartige Verpackungen beschränkt.

Ein weiterer Vorschlag wurde durch die JP 63 252509 A vorgestellt. Diese Schrift zeigt eine Vorrichtung zur Befüllung von Behältern bei welcher Laserstrahlen zwischen der Wandung des zu befüllenden Behälters und dem Füllrohr zur Abgabe des Füllrohres auf den Füllgutspiegel und/oder den Schaum einwirken. Nachteilig an dieser Vorrichtung ist, dass der Offnungsquerschnitt der meisten zu befüllenden Behälter klein ist, und dass durch die Anordnung der Laserstrahlen zwischen der Wandung des zu befüllenden Behälters und dem Füllrohr quasi zwangsweise der Durchmesser des Füllrohres vermindert werden muss, wodurch pro Zeiteinheit weniger Füllgut in den Behälter gelangt, was unerwünscht ist.

Aufgabe der Erfindung ist es, ein Verfahren aufzuzeigen, mit welchem die Nachteile einer unerwünschten Schaumbildung wirksam vermieden werden, und weiches auch bei Behältern mit kleinem Öffnungsquerschnitt anwendbar ist.

Zur Lösung dieser Aufgabe Ist ein Verfahren entsprechend dem Patentanspruch 1 ausgebildet. Eine Füllmaschine ist Gegenstand des Patentanspruchs 5.

Eine Besonderheit der Erfindung besteht darin, dass die Reduzierung und/oder Unterdrückung des Schaums, bzw. der Schaumbildung durch entsprechende Behandlung oder Einflussnahme bereits während der Entstehung des Schaums, also bereits während der Schaumbildung erfolgt. Eine weitere Besonderheit der Erfindung besteht darin, dass die Behandlung oder Einflussnahme bereits zu dem Zeitpunkt und an dem Ort erfolgt, wenn bzw. Schaum entstehen, bzw. eine Schaumbildung erfolgen könnte.

Also erfolgt eine Behandlung oder Einflussnahme insbesondere während des Einlaufens des flüssigen Füllgutes in einen Behälter bzw. während des Füllens (Füllphase) und/oder im Anschluss an das Füllen, beispielsweise während der Zeitdauer, in der sich der jeweilige Behälter nach der Beendlgung des Füllens noch an der Füllposition befindet, oder aber während eines Teils dieser Zeitdauer, beispielsweise während einer sich an das Füllen anschließenden Beruhigungs- und/oder Entlastungsphase.

Die die Schaumbildung reduzierende oder unterdrückende Behandlung oder Einflussnahme erfolgt an der jeweiligen Füllposition, d.h. solange sich der betreffende

Behälter noch innerhalb der Füllmaschine befindet. Die Behandlung oder Einflussnahme erfolgt bevorzugt im Bereich des Füllgutspiegels im jeweiligen Behälter, d.h. dort, wo eine unerwünschte Schaumbildung entsteht oder entstehen könnte. Die Behandlung oder Einflussnahme erfolgt erfindungsgemäß durch Ultraschall-Energie.

Die Quelle zur Erzeugung des Energieeintrags ist beispielsweise für jede Füllposition der für das Füllen verwendeten Füllmaschine gesondert oder aber für sämtliche Füllpositionen oder aber für Gruppen mehrerer Füllposition jeweils gemeinsam vorgesehen.

Bei einer speziellen Ausführungsform der Erfindung erfolgt die Reduzierung und/oder Unterdrückung der Schaumbildung in der vorbeschriebenen Weise, d.h. während des Füllens und/oder nach dem Füllen durch entsprechende Behandlung oder Einflussnahme. Im Anschluss daran erfolgt dann vor dem Verschließen des jeweiligen Behälters ein kontrolliertes Aufschäumen des Füllgutes, um hiermit aus dem vom Füllgut nicht eingenommen Teil des Behälterinnenraumes oberhalb des Füllgutspiegels, d.h. aus dem Kopfraum des jeweiligen Behälters Luft und damit auch Luft-Sauerstoff mit dem aufgeschäumten Füllgut zu verdrängen und dadurch die Haltbarkeit insbesondere auch eines sauerstoffempfindlichen Füllgutes, beispielsweise die Haltbarkeit von Bier zu verbessern. Dieses gesteuerte Aufschäumen kann kontrolliert oder reproduzierbar so durchgeführt werden, dass es zu einem Überschäumen und damit zu einem Austreten von Füllgut aus dem jeweiligen Behälter nicht kommt.

Anlagen zum gesteuerten Aufschäumen eines Füllgutes sind dem Fachmann bekannt, so dass es an dieser Stelle diesbezüglich keiner weiteren Erläuterungen bedarf.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren 1 und 2, die in vereinfachter Darstellung und im Schnitt ein Füllelement eines Füllsystems einer Füllmaschine gemäß der Erfindung in unterschiedlichen Betriebszuständen zeigen, näher erläutert.

Das in den Figuren allgemein mit 1 bezeichnete Füllsystem dient zum Druckfüllen von Behältern in Form von Flaschen 2 mit einem flüssigen Füllgut. Das Füllsystem 1 ist Bestandteil einer Füllmaschine umlaufender Bauart mit einem um eine vertikale Maschinenachse umlaufend antreibbaren Rotor 3 an dessen Umfang eine Vielzahl von Füllpositionen 4 vorgesehen sind, und zwar jeweils bestehend aus einem Füllelement 5 und einem Behälterträger 6, mit dem die jeweilige Flasche 2 während des Füllprozesses an einem Behälter- oder Flaschenflansch 2.1 hängend mit ihrer Flaschenöffnung 2.2 in Dichtlage gegen das Füllelement 5 bzw. gegen eine eine Abgabeöffnung 7 umschließende Dichtung 8 eines Zentrierkonus angehoben ist.

In einem Füllelementgehäuse 9 sind u.a. ein Flüssigkeitskanal 10 sowie auch durch wenigstens ein Steuerventil 11 gesteuerte Gaswege 12 ausgebildet. Der Flüssigkeitskanal 10, der die Abgabeöffnung 7 bildet und in dem das die Abgabe des flüssigen Füllgutes in die Flasche 2 steuernde Flüssigkeitsventil 13 vorgesehen ist, ist über eine Füllgutleitung 14 mit Durchflussmesser 15 an einen Kessel 16 angeschlossen, der für sämtliche Füllelemente 5 der Füllmaschine gemeinsam an dem Rotor 3 vorgesehen ist. Während des Füllbetriebes ist der Kessel 16 mit dem flüssigen Füllgut teilgefüllt, und zwar unter Bildung eines von dem Füllgut eingenommenen Flüssigkeitsraums 16.1 und eines darüber liegenden, mit einem Inert-Gas, beispielsweise CO2-Gas unter Druck gefüllten Gasraums 16.2.

Achsgleich mit einer Füllelementachse FA ist im Gehäuse 9 ein Rückgasrohr 17 vorgesehen, welches zugleich den von einer Betätigungseinrichtung 18 betätigten Ventilstößel des Flüssigkeitsventils bildet und an seinem oberen Ende in eine Kammer 19 mündet, die Bestandteil der Gaswege 12 innerhalb des Füllelementgehäuses 9 ist.

Das Füllen der Flaschen 2 mit dem Füllsystem erfolgt in der dem Fachmann bekannten Weise derart, dass die jeweilige, in Dichtlage mit dem Füllelement 5 befindliche Flasche 2 vorzugsweise nach einem vorausgehenden Spülen und/oder Evakuieren mit dem Inert-Gas (CO2-Gas) unter Druck vorgespannt und dann bei geöffnetem Flüssigkeitsventil 13 das flüssige Füllgut volumengesteuert, d.h. in Abhängigkeit vom Signal des Durchflussmessers 15 in die Flasche 2 eingeleitet wird. Im Anschluss daran erfolgt eventuell nach Ablauf einer Beruhigungsphase das Druckentlasten der Flasche 2, und zwar zunächst ein Vorentlasten auf eine reduzierten Vorentlastungsdruck über den Rückgaskanal 17, über die Kammer 19 und über das geöffnete Steuer- oder Entlastungsventils 11 in den Ringkammer 20, der für sämtliche Füllelemente 5 gemeinsam am Rotor 3 vorgesehen ist. Im Anschluss daran erfolgen das Entlasten auf Atmosphärendruck und das Abziehen bzw. Absenken der jeweiligen Flasche 2 vom Füllelement 5. Die Figur 1 zeigt das Füllelement 5 im Vorentlastungszustand. Die Figur 2 zeigt das Füllelement 5 mit abgesenkter Flasche 2.

Bereits bei der Vorentlastung (Figur 1) kommt es am Füllgutspiegel innerhalb der Flasche 2 zu einer gewissen "Entgasung", d.h. zum Austreten von Mikrobläschen, und zwar mit der Folge einer unerwünschten Schaumbildung 21 im Kopfraum 2.3 der jeweiligen Flasche 2. Die Ursache dieser Schaumbildung sind beispielsweise Mikrobläschen des zum Vorspannen verwendetes Inert-Gases, die aufgrund einer nicht vollständig laminaren Füllgutströmung während des Füllens in das Füllgut eingetragen und/oder eingeschlagen wurden, oder aber bei einem CO2-haltigem Füllgut überschüssiges CO2-Gas, welches während des Füllens und/oder während der Teil- oder Vorentlastung freigesetzt wird.

Um diese Schaumbildung 21 zu vermeiden, die sich mit zunehmender Entlastung der Flasche 2 auf Atmosphärendruck und beim Abziehen der Flasche 2 vom Füllelement 5 noch verstärken würde und möglicherweise zu ein Überschäumen, d.h. zu einem Austritt von aufgeschäumtem Füllgutes aus der jeweiligen Flasche 2 und damit verbunden zu Füllgutverlusten und/oder zu einem Verschmutzen der jeweiligen Flasche 2 und/oder der Füllmaschine führen würde, erfolgt nach Beendigung des Füllens, d.h. nach dem Schließen des Flüssigkeitsventils 13 und zumindest während der Druckentlastung ein die Schaumbildung vermeidender oder zumindest reduzierender Energieeintrag in den Kopfraum 2.3, und zwar bei der in der Figur 1 dargestellten Ausführungsform in Form von Ultraschallenergie. Hierfür ist an der Oberseite jedes Füllelementgehäuses 9 ein elektroakustischer Wandler bzw. ein elektrischer Ultraschallenergie erzeugender Ultraschallwellengenerator 22 vorgesehen, der gesteuert durch die zentrale Steuereinrichtung der Füllmaschine eine auf dem Füllgutspiegel gerichtete Ultraschallwelle 23 erzeugt, die die Schaumbildung 21 reduziert, auflöst oder von vorne herein unterbindet. Der Ultraschallwellengenerator 22 ist so angeordnet, dass die von ihm erzeugte Ultraschallwelle 23 durch die Kammer 19 und das beidendig offene Rückgasrohr 17 in den Kopfraum 2.3 und damit auf den Füllgutspiegel innerhalb der jeweiligen Flasche 2 gerichtet ist. Der Ultraschallwellengenerator 22 wird beispielsweise am Ende des Füllens, d.h. nach den Schließen des Flüssigkeitsventils 13 und während der anschließenden Druckentlastung der jeweiligen Flasche 2 aktiviert, d.h. während der Vorentlastung (Figur 1), während der endgültigen Entlastung auf Atmosphärendruck und während des Absenkens der gefüllten Flasche 2 vom Füllelement 5. Der Ultraschallwellengenerator 22 ist auch noch bei vom Füllelement 5 abgesenkter Flasche (Figur 2) aktiviert.

Bei der in den Figuren 1 und 2 dargestellten Ausführungsform beginnt der Energieeintrag durch das Aktivieren des Ultraschallgenerators 22 also zumindest oder spätestens mit dem Schließen des Flüssigkeitsventils 13 und erstreckt sich über die gesamte Beruhigungs- und Entlastungsphase, und zwar beispielsweise solange, bis die jeweilige, vom Füllelement 5 abgesenkte Flasche 2 an einem Flaschenauslauf der betreffenden Füllposition 4 entnommen wird.

Selbstverständlich besteht die Möglichkeit, dass der Ultraschallgenerator 22 zur Abgabe der Ultraschallwelle 23 zusätzlich auch während des Füllens, d.h. vor dem Schließen des Flüssigkeitsventils 13 aktiviert wird, um eine Schaumbildung bereits zu diesem Zeitpunkt zu vermeiden.

Der die Schaumbildung unterdrückende, zumindest aber ein Überschäumen vermeidende Energieeintrag kann auch auf andere Weise erfolgen, beispielsweise durch einen Infraschallsender oder -generator, durch ein gas- und/oder dampfförmiges Druckmedium, beispielsweise durch impulsförmige Abgabe eines gas- oder dampfförmige Medium, durch eine Lichtquelle, beispielsweise durch einen Laserstrahl usw. Auch Kombinationen unterschiedlicher Energieeinträge sind möglich. Allen Ausführungen ist aber gemeinsam, dass der Energieeintrag erfolgt, solange sich die jeweilige Flasche 2 oder ein anderer Behälter an der jeweiligen Füllposition 4 oder noch innerhalb des Füllsystems befindet, d.h. während des Füllvorgangs und/oder nach dem Schließen des Flüssigkeitsventils 13 und während der Beruhigungs- und/oder Entlastungsphase.

Insbesondere bei einem Füllen unter Normaldruck oder aber bei einem Freistrahlfüllen z. B. von stillen Getränken, beispielsweise Saftgetränken, erfolgt der Energieeintrag bereits während des Füllens, sodass die Schaumbildung bereits in der Entstehungsphase unterdrückt wird.

Das erfindungsgemäße Füllsystem 1 sowie Verfahren zum Füllen von Flaschen oder anderen Behältern ermöglichen im Vergleich zu bekannten Füllsystemen oder Füllverfahren eine erhebliche Steigerung der Leistung einer Füllmaschine (Anzahl der gefüllten Flaschen 2 oder Behälter je Zeiteinheit), und zwar insbesondere auch bei einem CO2-haltigem Füllgut oder einem anderen zur Schaumbildung neigenden Füllgut, da die Zeitdauer der Beruhigungs- und Entlastungsphase, die bei dem bekannten Füllsystemen oder Verfahren einen erheblichen Anteil der Gesamtfüllzeit ausmacht, mit der Erfindung erheblich reduziert werden kann.

Insbesondere bei einem sauerstoffempfindlichen Füllgut erfolgt bevorzugt vor dem Verschließen ein zusätzliches gesteuertes Aufschäumen des Füllgutes in der jeweiliegen Fiasche 2, um im Kopfraum 2.3 vorhandene Luft zu verdrängen. Auch bei einem solchen Verfahren bietet die Erfindung erhebliche Vorteile, da eine unkontrollierte Schaumbildung während des Füllens vermieden ist und dadurch eine kontrollierte Beaufschlagung des Füllgutes mit einem schaumbildenden Energieeintrag für eine kontrollierte und reproduzierbare Schaumbildung vor dem Verschließen der betreffenden Flasche 2 möglich ist.

Die Erfindung wurde voranstehend an einem Ausführungsbeispiel beschrieben. Es versteht sich, dass Änderungen sowie Abwandlungen möglich sind. So wurde vorstehend bereits erwähnt, dass der Energieeintrag erfindungsgemäß durch Ultraschall zur Unterdrückung oder zur Reduzierung der Schaumbildung nicht nur bei dem Füllsystem 1 für ein Druckfüllen, sondern auch bei anderen Füllsystemen, z.B. zum Füllen von Flaschen 2 oder anderen Behältern unter Normaldruck oder zum Freistrahlfüllen ebenfalls in vorteilhafter Weise verwendet werden kann.

Weiterhin wurde vorstehend davon ausgegangen, dass jedes Füllelement 5 des Füllsystems 1 oder der Füllmaschine mit einem eigenständigen, den Energieeintrag erzeugenden Generator, beispielsweise in Form des Ultraschallwellengenerators 22 versehen ist. Grundsätzlich besteht auch die Möglichkeit, für sämtliche Füllelemente 5 der Füllmaschine oder aber für jeweils eine Gruppe von mehreren Füllelementen 5 einen gemeinsamen Generator für den Energieeintrag zur Unterdrückung oder Reduzierung der Schaumbildung vorzusehen. Dieser Generator ist dann über entsprechende Verbindungen mit einem an der jeweiligen Füllposition 4 zur Abgabe der Energie, beispielsweise der Ultraschallwelle vorgesehenen Abstrahlelement ständig verbunden oder aber über eine Koppelstelle jeweils nur mit den Abstrahlelementen derjenigen Füllpositionen 4 verbunden, die sich während der Drehbewegung des Rotors 3 in einem Winkelbereich dieser Drehbewegung befinden, der der Beruhigungs- und Entlastungsphase oder ggs. auch einer vorausgehenden Füllphase zugeordnet ist.

Weiterhin wurde vorstehend davon ausgegangen, dass die zur Behandlung oder Einflussnahme auf den Schaum, bzw. die Schaumbildung vorgeschlagenen Methoden als Alternativlösungen anzusehen sind. Im Rahmen der vorliegenden Erfindung wird allerdings ebenfalls vorgeschlagen, mindestens zwei der vorgeschlagenen Methoden ergänzend zueinander einzusetzen. Dabei kann der ergänzende Einsatz zeitgleich oder aber auch zeitlich versetzt zueinander erfolgen.

Beispielsweise lässt sich die Schaumbildung durch die Kombination des Einsatzes von Ultraschall und Laserstrahl besonders effektiv verhindern, da sich diese Methoden in ihren Wirkungen gegenseitig nicht negativ beeinflussen, sondern ausschließlich positiv ergänzen.

### Bezugszeichenliste

- 1: Füllsystem
- 2: Flasche
- 2.1: Flaschenflansch
- 2.2: Flaschenmündung
- 2.3: Kopfraum
- 3: Rotor
- 4: Füllposition
- 5: Füllelement
- 6: Behälterträger
- 7: Abgabeöffnung
- 8: Dichtung
- 9: Füllelementgehäuse
- 10: Flüssigkeitskanal
- 11: Steuerventil
- 12: Gasweg
- 13: Flüssigkeitsventil
- 14: Leitung
- 15: Durchflussmesser
- 16: Kessel
- 16.1: Flüssigkeitsraum
- 16.2: Gasraum
- 17: Rückgaskanal
- 18: Betätigungselement
- 19: Kammer
- 20: Ringkanal
- 21: Schaum oder Schaumteppich
- 22: Ultraschallgenerator
- 23: Ultraschallwelle
- FA: Füllelementachse

## Patentansprüche

1. Verfahren zum Füllen von Flaschen oder dergleichen Behältern (2) mit einem flüssigen Füllgut an einer Füllposition (4) mit einer Füllmaschine nach einem der Ansprüche 5-8, **wobei** eine Schaumbildung des Füllgutes innerhalb des jewelligen Behälters (2) bereits während ihrer Entstehung durch eine Behandlung oder Einflussnahme auf das Füllgut und/oder den Schaum reduziert und/oder unterdrückt wird, und wobei die Behandlung oder Einflussnahme auf das Füllgut und/oder den Schaum durch einen Ultraschallwellengenerator (22) erfolgt, der so angeordnet ist, dass die von ihm erzeugte Ultraschallwelle (23) durch die Kammer (19) und das beidendig offene Rückgasrohr (17) in den Kopfraum (2.3) und damit auf den Füllgutspiegel innerhalb der jeweiligen Flasche gerichtet ist.

2. Verfahren nach Anspruch 1, **dadurch gekennzeichnet, dass** die die Schaumbildung reduzierende und/oder unterdrückende Behandlung bei an der Füllposition (4) befindlichem Behälter (2) erfolgt.

3. Verfahren nach Anspruch 2, **dadurch gekennzeichnet, dass** die die Schaumbildung reduzierende und/oder unterdrückende Behandlung während des Füllens des jeweiligen Behälters (2) und/oder nach Beendigung des Füllens des jeweiligen Behälters (2), beispielsweise während einer an das Füllen anschließenden Beruhigungs- und/oder Entlastungsphase erfolgt.

4. Verfahren nach einem der vorhergehenden Ansprüche, **dadurch gekennzeichnet, dass** nach der Behandlung zur Reduzierung und/oder Unterdrückung der Schaumbildung in einem weiteren Verfahrensschritt eine Behandlung für ein gesteuertes Aufschäumen des Füllgutes, beispielsweise durch Energieeintrag erfolgt.

5. Füllmaschine zum Füllen von Flaschen oder dergleichen Behältern (2) mit einem flüssigen Füllgut, mit wenigstens einer ein Füllelement (5) zur gesteuerten Abgabe des Füllgutes in die Behälter (2) aufweisenden Füllposition (4), wobei an der Füllposition (4) wenigstens ein Element (22) zur Erzeugung einer eine Schaumbildung des Füllgutes reduzierenden und/oder unterdrückenden Einwirkung auf das Füllgut im Inneren des jeweiligen Behälters (2) vorgesehen ist, **dadurch gekennzeichnet, dass** *das Füllelement (5) ein Füllelementgehäuse (9) aufweist, in welchem ein Flüssigkeitskanal (10) sowie auch durch wenigstens ein Steuerventil (11) gesteuerte Gaswege (12) ausgebildet sind, wobei ein Rückgasrohr (17) achsgleich mit einer Füllelementachse (FA) im Füllelementgehäuse (9) vorgesehen ist, weiches zugleich einen von einer Betätigungseinrichtung (18) betätigten Ventilstößel eines Flüssigkeitsventils (13) bildet und an seinem oberen Ende in eine Kammer (19) mündet, die Bestandteil der Gaswege (12) innerhalb des Füllelementgehäüses (9) ist, und dass* es sich bei dem wenigstens einen Element (22) um einen Ultraschallwellengenerator (22) handelt, der so angeordnet ist, dass die von ihm erzeugte Ultraschallwelle (23) durch die Kammer (19) und das beidendig offene Rückgasrohr (17) in den Kopfraum (2.3) und damit auf den Füllgutspiegel innerhalb der jeweiligen Flasche gerichtet ist.

6. Füllmaschine nach Anspruch 5, **dadurch gekennzeichnet, dass** das Element (22) zur Erzeugung einer Einwirkung auf das Füllgut im Bereich des Füllgutspiegels innerhalb des Behälters (2) ausgebildet ist.

7. Füllmaschine nach einem der vorhergehenden Ansprüche 5, 6 **gekennzeichnet durch** eine Energiequelle (22) zur Erzeugung des Energieeintrags, wobei bei einer Füllmaschine (1) mit einer Vielzahl von jeweils ein Füllelement (5) aufweisenden Füllpositionen (4) die Energiequelle (22) für jede Füllposition (4) eigenständig oder aber für sämtliche Füllpositionen (4) oder eine Gruppe von mehreren Füllpositionen (4) gemeinsamen vorgesehen ist.

8. Füllmaschine nach einem der vorhergehenden Ansprüche 5 - 7, **gekennzeichnet durch** Steuermittel zur Steuerung der die Schaumbildung des flüssigen Füllgutes reduzierenden und/oder unterdrückenden Behandlung in der Form, dass die Behandlung während des Füllens und/oder nach dem Füllen des jewelligen Behälters (2), beispielsweise bis zum Abheben des gefüllten Behälters (2) von der Füllstelle (4) erfolgt.

## Claims

1. A method for filling bottles or similar containers (2) with a liquid product at a filling position (4) using a filling machine according to any one of claims 5-8, wherein a foaming of the product inside the respective container (2) is reduced and/or suppressed as it occurs by treating or influencing the product and/or the foam, and wherein the treating or influencing of the product and/or foam is effected by an ultrasound wave generator (22) which is arranged such that the ultrasonic wave (23) which is generated is directed through the chamber (19) and return gas tube (17) which is open at both ends into the head space (2.3) and thus onto the surface of the product inside the respective bottle.

2. The method of claim 1 wherein the treatment which reduces and/or suppresses the foaming takes place when the container (2) is at the filling position (4).

3. The method of claim 2 wherein the treatment which reduces and/or suppresses the foaming takes place during the filling of the respective container (2) and/or after the filling of the respective container (2), for example during a calming and/or pressure relief phase subsequent to filling.

4. The method of any one of the preceding claims wherein, after the treatment to reduce and/or suppress the foaming, a treatment for a controlled foaming of the product, for example by the input of energy, takes place in a further process step.

5. A filling machine for filling bottles or similar containers (2) with a liquid product, having at least one filling position (4) comprising a filling element (5) for the controlled delivery of the product into said containers (2), there being provided at the filling position (4) at least one element (22) for generating an effect on the product inside the respective container (2) which reduces and/or suppresses foaming by the product, wherein the filling element (5) comprises a filling element housing (9) in which are configured a liquid channel (10) and gas paths (12) controlled by at least one control valve (11), with a return gas tube (17) being provided coaxially with a filling element axis (FA) in the filling element housing (9) and at the same time forming a valve plunger of a liquid valve (13) which is operated by an actuator (18), and which at its upper end opens out into a chamber (19) that is part of the gas paths (12) inside the filling element housing (9), and wherein the at least one element (22) is an ultrasound wave generator (22) disposed such that the ultrasonic wave (23) which is generated is directed through the chamber (19) and the return gas tube (17) which is open at both ends into the head space (2.3) and thus onto the surface of the product inside the respective bottle.

6. The filling machine of claim 5 wherein the element (22) for generating an effect on the product is configured in the region of the surface of the product inside the container (2).

7. The filling machine of any one of preceding claims 5, 6 **characterised by** an energy source (22) for generating an input of energy, whereby in the case of a filling machine (1) having a plurality of filling positions (4) each comprising a filling element (5), the energy source (22) for each filling position (4) is provided independently or in common for all filling positions (4) or a group of several filling positions (4).

8. The filling machine of any one of the preceding claims 5-7 **characterised by** means for controlling the treatment that reduces and/or suppresses the foaming of the liquid product in the form that said treatment takes place during and/or after the filling of the respective container (2), for example by the time the filled container (2) is raised off the filling position (4).

## Revendications

1. Procédé servant à remplir des bouteilles ou des contenants (2) similaires d'un produit de remplissage liquide au niveau d'une position de remplissage (4) avec une machine de remplissage selon l'une quelconque des revendications 5 à 8, sachant qu'une formation de mousse au niveau du produit de remplissage à l'intérieur du contenant (2) respectif est réduite et/ou empêchée, dès son apparition, par un traitement ou une intervention sur le produit de remplissage et/ou sur la mousse, et sachant que le traitement ou l'intervention sur le produit de remplissage et/ou sur la mousse est effectué(e) par un générateur d'ondes ultrasonores (22) qui est disposé de telle manière que l'onde ultrasonore (23) produite par ce dernier est orientée à travers la chambre (19) et le tube de reflux de gaz (17) ouvert au niveau des deux extrémités, dans l'espace de tête (2.3) et, ce faisant, sur la surface du produit de remplissage à l'intérieur de la bouteille respective.

2. Procédé selon la revendication 1, **caractérisé en ce que** le traitement réduisant et/ou empêchant la formation de mousse est effectué pour un contenant (2) se trouvant au niveau de la position de remplissage (4).

3. Procédé selon la revendication 2, **caractérisé en ce que** le traitement réduisant et/ou empêchant la formation de mousse est effectué, au cours du remplissage du contenant (2) respectif et/ou à l'issue du remplissage du contenant (2) respectif, par exemple au cours d'une phase de stabilisation et/ou de décharge suivant immédiatement le remplissage.

4. Procédé selon l'une quelconque des revendications précédentes, **caractérisé en ce qu'**un traitement pour un moussage commandé du produit de remplissage, par exemple par apport d'énergie, est effectué après le traitement servant à réduire et/ou à empêcher la formation de mousse, au cours d'une étape de procédé supplémentaire.

5. Machine de remplissage servant à remplir des bouteilles ou des contenants (2) similaires d'un produit de remplissage liquide, comprenant au moins une position de remplissage (4) présentant un élément de remplissage (5) servant à distribuer de manière commandée le produit de remplissage dans les contenants (2), sachant qu'au moins un élément (22) servant à produire une action, réduisant et/ou empêchant, toute formation de mousse au niveau du produit de remplissage, sur le produit de remplissage est prévu à l'intérieur du contenant (2) respectif au niveau de la position de remplissage (4), **caractérisée en ce que** l'élément de remplissage (5) présente un boîtier d'élément de remplissage (9), dans lequel un canal de liquide (10) ainsi que des voies de gaz (12) commandées par au moins une soupape de commande (11) sont réalisés, sachant qu'un tube de reflux de gaz (17) est prévu de manière coaxiale avec un axe d'élément de remplissage (FA) dans le boîtier d'élément de remplissage (9), lequel forme dans le même temps un poussoir de soupape, actionné par un dispositif d'actionnement (18), d'une soupape de liquide (13) et débouche au niveau de son extrémité supérieure dans une chambre (19), qui fait partie intégrante des voies de gaz (12) à l'intérieur du boîtier d'élément de remplissage (9), et **en ce que** l'élément (22) au moins au nombre de un est un générateur d'ondes ultrasonores (22), qui est disposé de telle sorte que l'onde ultrasonore (23) produite par ce dernier est orientée à travers la chambre (19) et le tube de reflux de gaz (17) ouvert au niveau des deux extrémités, dans l'espace de tête (2.3), et ce faisant, sur la surface du produit de remplissage à l'intérieur de la bouteille respective.

6. Machine de remplissage selon la revendication 5, **caractérisée en ce que** l'élément (22) est réalisé afin de produire une action sur le produit de remplissage dans la zone de la surface du produit de remplissage à l'intérieur du contenant (2).

7. Machine de remplissage selon l'une quelconque des revendications précédentes 5, 6, **caractérisée par** une source d'énergie (22) servant à produire l'apport d'énergie, sachant que dans le cas d'une machine de remplissage (1) pourvue d'une pluralité de positions de remplissage (4) présentant respectivement un élément de remplissage (5), la source d'énergie (22) est prévue de manière autonome pour chaque position de remplissage (4) ou, du moins, en commun pour toutes les positions de remplissage (4) ou pour un groupe de plusieurs positions de remplissage (4).

8. Machine de remplissage selon l'une quelconque des revendications précédentes 5 à 7, **caractérisée par** des moyens de commande servant à commander le traitement réduisant et/ou empêchant la formation de mousse au niveau du produit de remplissage liquide de manière à ce que le traitement soit effectué au cours du remplissage et/ou après le remplissage du contenant (2) respectif, par exemple jusqu'à ce que le contenant (2) rempli soit soulevé de l'emplacement de remplissage (4).
